# FASCICULE DE BREVET EUROPEEN

(11) **EP 2 145 557 B1**
(45) Date de publication et mention de la délivrance du brevet: **28.09.2011**
(21) Numéro de dépôt: 08356106.8
(22) Date de dépôt: 15.07.2008
(51) Int. Cl.: A45D 1/06

(54) **Appareil de coiffure à pression continue**
Frisierapparat mit konstantem Druck
Continuous pressure hair styling apparatus

(43) Date de publication de la demande: 20.01.2010
(73) Titulaire: SEB S.A., 69130 Ecully (FR)
(72) Inventeur: Simond, Bénédicte, 74150 Rumilly (FR); Legrain, Marc, 01390 Civrieux en Dombes (FR); Vacheron, Xavier, 69740 Genas (FR)
(74) Mandataire: Kiehl, Hubert

(56) Documents cités:
- US-A- 1 522 823
- US-A- 2 715 907

## Description

La présente invention concerne un appareil de coiffure ou de mise en forme des cheveux, plus particulièrement du type à lisser les cheveux, plus particulièrement un appareil comportant un dispositif prévu pour exercer une pression sur la mèche de cheveux à traiter.

La plupart des appareils de mise en forme des cheveux, tels par exemple les lisseurs, les fers à gaufrer, comportent deux mâchoires pivotantes supportant chacune à une extrémité une surface de traitement dont au moins une est chauffée, l'autre étant prévue pour amener les cheveux en contact avec la première, notamment en passant d'une position d'ouverture des mâchoires permettant l'insertion des cheveux à une position de fermeture pour leur mise en contact avec la partie chauffante. L'autre extrémité des mâchoires forme deux demi poignées faisant office de zone de préhension et permettant de passer de la position d'ouverture à celle de fermeture. Le passage se fait manuellement en pressant les deux demi poignées articulées de l'appareil l'une vers l'autre pour amener la partie chauffante au contact des cheveux.

Ces appareils présentent l'inconvénient de nécessiter une pression continue et forte de l'utilisatrice sur les demi poignées pour obtenir un bon résultat de traitement et ceci pendant tout la durée de traitement. Ceci entraîne pour l'utilisatrice une opération fatigante et fastidieuse.

Le document US 1 522 823 décrit un appareil de coiffure qui a un but de remédier aux inconvénients précités.

On connaît un premier type d'appareil où le point de pivot des mâchoires est agencé entre les demi poignées et les surfaces de traitement. Cet agencement présente l'inconvénient de nécessiter une course angulaire importante des demi poignées pour obtenir une ouverture suffisante des surfaces de traitement nécessaire à l'introduction des mèches de cheveux.

On connaît un deuxième type d'appareil où le point de pivot des mâchoires est agencé à extrémité de ces mâchoires, à l'opposé des surfaces de traitement.

Cet agencement présente une ergonomie améliorée par rapport au premier type d'appareil, en effet, les demi poignées ont une course angulaire plus faible pour obtenir une ouverture suffisante des surfaces de traitement. Cependant, cet agencement présente l'inconvénient de nécessiter une pression importante de l'utilisatrice sur les demi poignées pour obtenir un effort suffisant des surfaces de traitement sur les cheveux, en sachant que l'intensité et la régularité de cet effort intervient de façon importante dans le résultat du traitement obtenu.

Le but de la présente invention est de remédier aux inconvénients précités et de proposer un appareil de coiffure apte à réaliser une bonne mise en forme des cheveux tout en étant d'une utilisation aisée, sans nécessiter d'effort particulier en fonctionnement.

Un autre but de l'invention est un appareil de coiffure qui soit de structure simplifiée, compact et pouvant être industrialisé pour un faible coût.

Ces buts sont atteints avec un appareil de coiffure comme décrit dans la revendication 1.

Selon l'invention, les surfaces de traitement sont maintenues en pression pour permettre d'appliquer un effort continu sur les cheveux sans intervention de l'utilisatrice. Ainsi, l'introduction des cheveux entre les surfaces de traitement est réalisée par l'utilisatrice en exerçant une pression sur les demi poignées. Ensuite, la mise en forme des cheveux est réalisée uniquement en déplaçant l'appareil, les moyens de rappel des demi poignées mettant les surfaces de traitement en pression, ce qui garantit un effort continu sur les cheveux.

L'utilisatrice peut également limiter ponctuellement en cours de traitement l'effort sur les cheveux en appliquant une légère pression sur les demi poignées.

Cette disposition permet d'obtenir une construction simplifiée de l'appareil pour inverser les mouvements des demi poignées et des surfaces de traitement : la fermeture des demi poignées par une pression de l'utilisatrice provoque une ouverture des surfaces de traitement et l'ouverture des demi poignées sous l'effet des moyens de rappel provoque la fermeture des surfaces de traitement. Ce qui garantit une mise en pression des surfaces de traitement sans intervention de l'utilisatrice.

De préférence, les moyens de rappel des demi poignées comportent un dispositif de réglage de la mise en pression des surfaces de traitement.

Cette disposition permet à l'utilisatrice d'adapter la pression des surfaces de traitement sur les cheveux en fonction de la quantité, de la nature, du type de cheveux disposés entre les surfaces.

Avantageusement, les moyens de rappel des demi poignées comportent un ressort de compression.

Cette disposition permet de réaliser très simplement les moyens de rappel des demi poignées. Ce type de ressort permet d'obtenir une courbe de variation de l'effort exercé sur les surfaces de traitement en fonction de l'angle d'ouverture des demi poignées de forme linéaire.

De préférence, les moyens de rappel des demi poignées comportent un ressort spirale travaillant en torsion.

Ce type de ressort permet d'obtenir une courbe de variation de l'effort exercé sur les surfaces de traitement en fonction de l'angle d'ouverture de forme polynomiale de degré supérieur à 2.

Les deux surfaces de traitement des cheveux sont constituées par deux plaques lisses pour lisser les cheveux.

Cette disposition permet d'obtenir un appareil de mise en forme qui lisse les cheveux.

L'invention sera mieux comprise à l'étude du mode de réalisation pris à titre nullement limitatif et illustré dans les figures annexées dans lesquelles :
- La figure 1 illustre une vue en perspective de l'appareil, les surfaces de traitement fermées, selon un mode particulier de réalisation de l'invention.
- La figure 2 illustre une vue en coupe selon la ligne II - II de l'appareil de la figure 1.
- La figure 3 illustre une vue de l'appareil de la figure 1, les surfaces de traitement ouvertes.

La figure 1 illustre un appareil 1 qui est un fer à lisser selon un mode préféré de réalisation de l'invention, l'appareil étant en position fermée. L'appareil 1 comprend deux mâchoires 2, 3 montées pivotantes autour d'une articulation 4. L'articulation est munie à l'arrière d'un embout apte à recevoir un connecteur rotatif pour un câble d'alimentation en énergie électrique principal (non représentés sur les figures). Chaque mâchoire 2, 3 comprend en partie avant un boîtier 7, 8 apte à recevoir une plaque 10, 11 de lissage. Les boîtiers 7, 8 sont avantageusement réalisés en une matière plastique par une technique d'injection.

Chaque mâchoire comprend une partie arrière, c'est-à-dire entre la partie avant et l'articulation, formant une zone de préhension constituée par deux demi poignées 5, 6, une supérieure et une inférieure, de type pince.

Chaque plaque 10, 11 de lissage renferme un élément chauffant (non représentés sur les figures) qui peut être un élément chauffant électrique du type résistif, à CTP, à infrarouges, etc. alimenté en énergie par un interrupteur recevant l'alimentation du câble principal de l'appareil. L'élément chauffant est placé en étant en contact thermique avec la plaque 10, 11 de lissage pour lui transférer intégralement ses calories. La plaque 10, 11 de lissage est réalisée en un matériau métallique bon conducteur de la chaleur du type aluminium ou ses alliages, cuivre ou ses alliages ou en acier.

Chaque mâchoire 2, 3 comporte une zone de croisement 9 entre les extrémités des demi poignées 5, 6 et des boîtiers 7, 8, où les mâchoires 2, 3 ont une section transversale amincie pour conserver une largeur sensiblement constante sur la longueur de l'appareil 1.

Un ressort 12 de compression est agencé entre les deux demi poignées 5, 6. Un dispositif de réglage de la mise en pression des surfaces de traitement est constitué par une vis 17 par l'ajustement de la longueur du ressort 12. Le ressort 12 comporte une première extrémité 13 (fig.2) fixée dans un logement 20 ménagé dans la demi poignée 6 inférieure et une seconde extrémité 14 montée coulissante dans un logement 21 ménagé dans la demi poignée 5 supérieure, en appui sur une première extrémité 19 de la vis 17 de réglage. La vis 17 est montée dans une ouverture filetée de la demi poignée 5 supérieure, dans le prolongement du logement 21. La vis 17 comporte une deuxième extrémité formée par un bouton moleté 18 manoeuvrable en rotation par l'utilisatrice.

En fonctionnement, après la mise en température de l'appareil 1, l'utilisatrice exerce une pression sur les demi poignées 5, 6, comprimant le ressort 12 pour écarter les plaques 10, 11 de lissage au maximum tel que visible à la figure 3. L'appareil 1 est alors en position ouverte. L'utilisatrice insère une mèche de cheveux entre les plaques 10, 11 de lissage, de préférence en plaçant l'appareil 1 au plus près du cuir chevelu. Puis elle relâche complètement la pression sur les demi poignées 5, 6, ce qui a pour effet, sous la pression du ressort 12, de pincer la mèche de cheveux entre les plaques 10, 11 de lissage. L'utilisatrice déplace ensuite l'appareil 1 le long de la mèche de cheveux, de la racine vers la pointe des cheveux et ceci sans avoir à exercer un effort de pression sur les demi poignées 5, 6 pendant le lissage. L'utilisatrice peut également limiter ponctuellement en cours de traitement l'effort des plaques 10, 11 de lissage sur les cheveux en appliquant une légère pression sur les demi poignées 5, 6, en fin de mèche par exemple.

L'utilisatrice peut à tout moment modifier la pression des plaques 10, 11 de lissage sur les cheveux en tournant le bouton moleté 18.

Dans une variante non illustrée, le ressort de rappel des demi poignées est un ressort travaillant en torsion comportant un corps en spirale disposé dans l'articulation et deux bras, chacun venant en appui à l'intérieur d'une demi poignée.

Bien entendu, l'invention n'est nullement limitée au mode de réalisation décrit et illustré qui n'a été donné qu'à titre d'exemple. Des modifications restent possibles, notamment du point de vue de la constitution des divers éléments ou par substitution d'équivalents techniques, sans sortir pour autant du domaine de protection de l'invention.

Ainsi, les mâchoires peuvent comporter dans la zone de croisement un ou plusieurs axes de rotation permettant de modifier la position angulaire des surfaces de traitement dans une direction longitudinale de l'appareil.

Dans une autre variante de réalisation, les mâchoires peuvent comporter dans la zone de croisement chacune une biellette reliant la demi poignée à la surface de traitement ainsi qu'un axe de rotation à chaque extrémité de biellette permettant de régler l'ouverture des surface de traitement.

## Revendications

1. Appareil (1) de coiffure comportant deux mâchoires (2, 3) supportant chacune à une extrémité une plaque de lissage (10, 11) reçue en partie avant de la mâchoire par un boitier (7,8) et dont au moins une plaque comporte un élément chauffant, lesdites mâchoires (2, 3) étant montées pivotantes à l'autre extrémité autour d'une articulation (4) entre une position d'ouverture permettant l'insertion des cheveux entre les deux plaques de lissage (10, 11) et une position de fermeture pour leur mise en contact avec les deux plaques de lissage (10, 11), lesdites mâchoires (2, 3) formant entre les plaques de lissage (10, 11) et l'articulation deux demi poignées (5, 6), l'appareil (1) comportant des moyens de rappel des demi poignées (5, 6) qui provoquent la mise en pression des plaques de lissage (10, 11), **caractérisé en ce que** les mâchoires (2, 3) comportent une zone de croisement (9) entre l'extrémité des (5,6) et demi poignées des boitiers (7, 8).

2. Appareil (1) de coiffure selon la revendication 1 **caractérisé en ce que** les moyens de rappel des demi poignées (5, 6) comportent un dispositif de réglage (17) de la mise en pression des plaques de lissage.

3. Appareil (1) de coiffure selon l'une quelconque des revendications 1 à 2 **caractérisé en ce que** les moyens de rappel des demi poignées (5, 6) comportent un ressort (12) de compression.

4. Appareil (1) de coiffure selon l'une quelconque des revendications 1 à 2 **caractérisé en ce que** les moyens de rappel des demi poignées (5, 6) comportent un ressort spirale travaillant en torsion.

## Claims

1. A hairdressing device (1) comprising two jaws (2, 3) each supporting at one end a straightening plate (10, 11) received in the front part of the jaw by a housing (7, 8) and of which at least one plate comprises a heating element, said jaws (2, 3) being pivotally mounted at the other end around a joint (4) between an open position allowing hair to be inserted between the two straightening plates (10,11) and a closed position to bring the hair into contact with the two straightening plates (10, 11), said jaws (2, 3) forming two half-handles (5, 6) between the straightening plates (10, 11) and the joint, the device (1) comprising means for returning the half-handles (5, 6) which implement pressure of the straightening plates (10, 11), **characterised in that** the jaws (2, 3) include a crossing zone (9) between the end of the housings (7, 8) and the half-handles (5, 6).

2. A hairdressing device (1) according to claim 1 **characterised in that** the means for returning the half-handles (5, 6) comprises a device to adjust (17) the pressurisation of the straightening plates.

3. A hairdressing device (1) according to one of claims 1 to 2 **characterised in that** the means for returning the half-handles (5, 6) comprises a compression spring (12).

4. A hairdressing device (1) according to one of claims 1 to 2 **characterised in that** the means for returning the half-handles (5, 6) comprises a spiral torsion spring.

## Patentansprüche

1. Frisiergerät (1) mit zwei Backen (2, 3), die jeweils an einem Ende eine Glättplatte (10, 11) tragen, die im Vorderteil der Backe von einem Gehäuse (7, 8) aufgenommen wird und wovon mindestens eine Platte ein Heizelement aufweist, wobei die Backen (2, 3) am anderen Ende rund um ein Gelenk (4) drehbar zwischen einer Öffnungsposition, die das Einfügen der Haare zwischen die zwei Glättplatten (10, 11) ermöglicht, und einer Schließposition für deren Kontaktschluss mit den zwei Glättplatten (10, 11) befestigt sind, wobei die Backen (2, 3) zwischen den Glättplatten (10, 11) und dem Gelenk zwei Griffhälften (5, 6) bilden, wobei das Gerät (1) Mittel zur Rückstellung der Griffhälften (5, 6) umfasst, die das Zusammendrücken der Glättplatten (10, 11) bewirken, **dadurch gekennzeichnet, dass** die Backen (2, 3) einen Kreuzungsbereich (9) zwischen dem Ende der Gehäuse (7, 8) und der Griffhälften (5, 6) aufweisen.

2. Frisiergerät (1) nach Anspruch 1, **dadurch gekennzeichnet, dass** die Mittel zur Rückstellung der Griffhälften (5, 6) eine Vorrichtung zur Einstellung (17) des Zusammendrückens der Glättplatten umfassen.

3. Frisiergerät (1) nach einem der Ansprüche 1 bis 2, **dadurch gekennzeichnet, dass** die Mittel zur Rückstellung der Griffhälften (5, 6) eine Druckfeder (12) umfassen.

4. Frisiergerät (1) nach einem der Ansprüche 1 bis 2, **dadurch gekennzeichnet, dass** die Mittel zur Rückstellung der Griffhälften (5, 6) eine Spiralfeder mit Torsionsfunktion umfassen.
